# EUROPÄISCHE PATENTSCHRIFT

(11) **EP 1 561 916 B1**
(45) Veröffentlichungstag und Bekanntmachung des Hinweises auf die Patenterteilung: **13.12.2006**
(21) Anmeldenummer: 04100464.9
(22) Anmeldetag: 09.02.2004
(51) Int. Cl.: F01M 1/18, F01M 11/12, F01M 1/20, F01M 1/16

(54) **Verfahren zur Feststellung eines Ölmangelzustandes in einem Verbrennungsmotor**
Method of determining lack of oil in an engine
Procede pour determiner une manque de lubrifiant dans un moteur à combustion interne

(43) Veröffentlichungstag der Anmeldung: 10.08.2005
(73) Patentinhaber: Ford Global Technologies, LLC, A subsidary of Ford Motor Company, Dearborn, MI 48126 (US)
(72) Erfinder: Engel, Ronald, 50226, Frechen (DE); Kirchner, Karsten, 50735, Köln (DE)
(74) Vertreter: Drömer, Hans-Carsten

(56) Entgegenhaltungen:
- EP-A- 0 106 741
- US-A- 4 328 480
- US-A- 4 504 819
- US-B1- 6 318 332
- US-B2- 6 626 141

## Beschreibung

Die vorliegende Erfindung betrifft ein Verfahren zur Feststellung eines Ölmangelzustandes in einem Verbrennungsmotor mit einem im Ölkreislauf vorgesehenen Drucksensor, der ein kontinuierliches Ausgangssignal liefert. Ferner betrifft die Erfindung eine zur Durchführung des Verfahrens ausgebildete Anordnung.

Die Feststellung eines Ölmangelzustandes und die möglichst umgehende Warnung des Fahrers eines Kraftfahrzeuges ist bekanntermaßen von großer Bedeutung, um schwerwiegende und häufig irreparable Motorschäden (z. B. Lagerschäden an der Kurbelwelle) zu verhindern. Üblicherweise ist zu diesem Zweck eine Öldruckkontrollleuchte (oder ein vergleichbares Anzeigeelement z. B. auf einem Instrumentengruppen-Diagnosedisplay) vorgesehen, die durch einen im Druckölkreislauf angeordneten Öldruckschalter angesteuert wird und aufleuchtet, wenn im Öldruckkreislauf ein vorgegebener Mindestdruck unterschritten wird. Ferner ist bei manchen Fahrzeugen zusätzlich ein Öldruckanzeigeinstrument in der Instrumentengruppe vorgesehen, das mit einem ein kontinuierliches Ausgangssignal liefernden Sensor (auch als Ölmanometer bezeichnet) verbunden ist und auf dem der aktuelle Öldruckmeßwert abgelesen werden kann. Auch bei Vorhandensein einer derartigen Öldruckanzeige ist bei Unterschreiten eines Mindestöldrucks zusätzlich noch eine Warneinrichtung erforderlich, um die Aufmerksamkeit des Fahrers auf den Ölmangelzustand zu lenken.

Während die vorstehend beschriebene Öldruckmessung mittels eines Öldruckschalters ausreichend ist, um plötzlich auftretende Ölmangelzustände z. B. aufgrund des Ausfalls der Ölpumpe oder einer plötzlichen größeren Leckage im Druckölkreislauf anzuzeigen, ist eine derartige Öldruckmessung in der Regel nicht hinreichend, um einen Ölmangelzustand aufgrund eines zu niedrigen Schmierölstandes bei jedem Betriebszustand des Motors zuverlässig anzuzeigen. Dies liegt daran, daß der Schaltpunkt für den Öldruckschalter so niedrig eingestellt werden muß (z. B. bei 0,5 bar), daß dieser Motoröldruck unter allen regulären Betriebszuständen - d. h. bei allen Motoröltemperaturen und Drehzahlen, insbesondere bei Drehzahlen im Bereich der Leerlaufdrehzahl - oberhalb dieser Grenze liegt, da Fehlwarnungen unter allen Umständen vermieden werden müssen, weil diese den Fahrer in unnötiger Weise zu riskanten Fahrmanövem veranlassen würden (z. B. Anhalten auf der Autobahn). Auch kann der an einem Öldruckschalter oder einem Ölmanometer gemessene Öldruck durch in dem Öl befindliche Luftblasen bei einem Vorbeiwandern der Luftblasen an dem Sensor kurzzeitig abweichen, wodurch es ebenfalls zu Fehlwarnungen bei zu hoch angesetzter Warnschwelle kommen kann. Um derartige Fehlwarnungen zu vermeiden, ist es denkbar, eine künstliche Verzögerung des Signals eines Öldruckschalters bzw. eine künstliche Dämpfung des Signals eines Öldruckmanometers vorzusehen, was allerdings zu einer unerwünschten Verzögerung bei der Anzeige eines Ölmangelzustandes führt. Aus diesem Grunde ist bei hochpreisigen Fahrzeugen zusätzlich zu der beschriebenen Öldruckmessung ein Ölniveausensor vorgesehen, mit dem der Ölstand kontinuierlich und/oder bei stehendem Fahrzeug gemessen wird und der Fahrer auf diese Weise über den aktuellen Ölstand informiert wird. Ein derartiger Sensor ist jedoch recht kostenaufwändig (größenordnungsmäßig ca. 20 USD) und erhöht die Komplexität des Fahrzeugs. Zudem ist eine Niveaumessung nicht unproblematisch, da das Öl in der Ölwanne durch Beschleunigen in Bewegung gerät und auch die aktuelle Neigung des Fahrzeugs die Messung beeinflußt, so daß es häufig zu Fehlmessungen kommen kann.

Aus EP 0 106 741 A1 ist ein Verfahren zur Ermittlung eines Öldruckabfalls in einem Verbrennungsmotor bekannt, bei dem der Öldruck gemessen und mit einem Wert verglichen wird, der einer vorgegebenen Alarmschwelle entspricht, wobei die verwendete Alarmschwelle als Funktion der Drehzahl des Motors und der Öltemperatur variiert.

Ferner ist aus US 6,318,332 B1 ein Verfahren zur Überwachung der ausreichenden Ölschmierung eines Verbrennungsmotors mittels eines in einer Ölleitung einer Druckumlaufschmierung angeordneten und mit einer Auswerteelektronik verbundenen Sensors bekannt, wobei mittels des Sensors und der Auswerteelektronik Gasblasen im Ölstrom ermittelt werden. Hierzu wird insbesondere ein nach dem thermoelektrischen Prinzip arbeitender Sensor mit einem temperaturabhängigen Drahtwiderstand verwendet.

Der Erfindung liegt die Aufgabe zugrunde, ein Verfahren zur Feststellung eines Ölmangelzustandes bereitzustellen, das eine zuverlässige Feststellung des Ölmangelzustandes ohne Notwendigkeit eines Ölniveausensors erlaubt. Ferner soll eine Anordnung zur Durchführung des Verfahrens bereitgestellt werden.

Zur Lösung dieser Aufgabe wird ein Verfahren mit den Merkmalen des Patentanspruches 1 vorgeschlagen.

Vorteilhafte Ausgestaltungen sind in den abhängigen Ansprüchen beschrieben.

Der Erfindung liegt die Erkenntnis zugrunde, daß der durch Verschäumung bedingte Luftgehalt des Öls - nachfolgend als "Aeration" bezeichnet - zunimmt, wenn das Ölniveau sinkt. Durch die in dem Öl enthaltene Luft wird das eigentlich inkompressible Öl kompressibel, so daß sich das Frequenzspektrum des Drucksensorsignals signifikant ändert, da die in dem Öl enthaltene Luft durch externe Schwingungen zu Resonanzen angeregt wird. Somit läßt sich der Aerations-Grad des Motoröls aus einer Frequenzanalyse des Drucksensorsignals - sofern dieses eine ausreichende Auflösung aufweist und der Drucksensor nicht zu träge ist - zumindest näherungsweise bestimmen.

Allerdings stellt ein hoher Aerations-Grad nicht unbedingt einen Indikator für einen Ölmangelzustand dar, da eine erhöhte Verschäumung auch bei bestimmten Fahrsituationen, wie z. B. einer Vollbremsung, starken Kurven etc. sowie bei einer Überfüllung des Motors mit Öl auftreten kann. Diese Fahrsituationen zeichnen sich jedoch dadurch aus, daß sich die Luftblasen nach kurzer Zeit wieder auflösen.

Deshalb wird bei Feststellung eines erhöhten Aerations-Grades bevorzugt nicht sofort ein Ölmangelzustand festgestellt, sondern es wird abgewartet, ob dieser erhöhte Aerations-Grad für eine vorgegebene Zeitdauer anhält, wobei diese Zeitdauer größer gewählt ist als die Zeitdauer, innerhalb derer eine fahrdynamisch bedingte Verschäumung des Motoröls sich üblicherweise wieder auflösen würde. Erst wenn diese Zeitdauer überschritten ist und der erhöhte Aerations-Grad immer noch anhält, wird ein Ölmangelzustand festgestellt.

In einer bevorzugten Ausführung ist weiter vorgesehen, den aktuellen Öldruckmeßwert zu bestimmen und diesen mit einem - anhand verschiedener Motorbetriebsparameter bestimmten - Mindestöldruckwert zu vergleichen. Dieser jeweilige Mindestöldruckwert wird bevorzugt auf einem Motorprüfstand empirisch ermittelt und in einem Tabellenspeicher abgelegt. Die wesentlichen Faktoren, von denen ein derartiger Mindestöldruckwert abhängt, sind die aktuelle Drehzahl sowie die Öltemperatur bzw. mit diesen Motorparametern korrelierte Größen. Durch eine derartige, variabel bestimmte, d. h. dynamische Öldruckgrenze kann - im Gegensatz zu einem festen Schaltpunkt bei einem Öldruckschalter - den unterschiedlichen Betriebszuständen des Motors Rechnung getragen werden und so ein gefährlicher, durch ein zu geringes Ölniveau bedingter Ölmangelzustand früh und zuverlässig erkannt werden. Zusätzlich können auch weitere Motorparameter wie beispielsweise die Motorlast, die Drehzahl einer Motorölpumpe, die Geschwindigkeit des Fahrzeuges, die Änderung der Motordrehzahl etc. einzeln oder insgesamt in die Bestimmung des Mindestöldruckwerts einbezogen werden. Die Öltemperatur muß nicht zwingend direkt gemessen werden, sondern kann auch aus einer oder mehreren anderen Motorkenngrößen, wie z. B. der der Motorkühlmitteltemperatur (ECT) und/oder der Ansauglufttemperatur unter Berücksichtigung der Motordrehzahl und der Motorlast, abgeleitet werden.

Wird die Bestimmung des Ölmangelzustandes zusätzlich durch einen Vergleich mit einem Mindestöldruckwert durchgeführt (nachfolgend als "statische Auswertung" bezeichnet), so hat es sich in einer bevorzugten Ausführungsform der Erfindung als zweckmäßig herausgestellt, die statische Auswertung zunächst zu unterdrücken, wenn ein hoher Aerations-Grad angezeigt wird, da bei derartigen Zuständen mit hohem Aerations-Grad das statische Drucksignal häufig durch vorbeiwandernde Luftblasen einbricht, so daß es zu Fehlwarnungen kommen kann.

Zusätzlich kann eine durch die Fahrdynamik bedingte Verschäumung des Öls auch durch andere Sensoren - wie z. B. durch einen Beschleunigungssensor und/oder einen Lenkwinkelsensor und/oder einen Erschütterungssensor - erkannt und in diesen Fällen die Anzeige eines Ölmangelzustandes unterdrückt werden.

Weiterhin wird im Rahmen der Erfindung eine zur Durchführung des Verfahrens ausgebildete Anordnung gemäß den Merkmalen von Patentanspruch 9 vorgeschlagen.

Die Erfindung wird nachfolgend anhand der Zeichnungen beispielhaft näher erläutert. Es zeigen:
- Figur 1: ein schematisches Flußdiagramm einer möglichen Implementierung der erfindungsgemäßen Verfahren;
- Figur 2: ein Diagramm, in dem beispielhaft verschiedene Mindestöldruckkurven abhängig von der Drehzahl und der Öltemperatur dargestellt sind,
- Figur 3: verschiedene Ansichten eines Öldrucksensors, der im Rahmen der vorliegenden Erfindung eingesetzt werden kann, und
- Figur 4: ein Diagramm mit zwei Öldruckmeßkurven zur Erläuterung einer dynamischen Auswertung des Öldrucks.

Die vorliegende Erfindung ist bevorzugt primär softwaremäßig als Algorithmus in einer mikroprozessorgestützten Motorsteuerung eines Fahrzeugs implementiert, wobei sowohl ein zentrales Steuergerät als auch eine dezidierte Steuereinheit zur Ausführung des Algorithmus vorgesehen sein kann. Die (nicht dargestellte) Motorsteuerung empfängt Signale verschiedener Sensoren, verarbeitet diese durch in einem Festwertspeicher abgelegte Algorithmen und gibt verschiedene Ausgangssignale u.a. an eine Anzeigeeinheit in der Instrumentengruppe des Fahrzeugs. Im Rahmen der Erfindung erhält die Motorsteuerung das kontinuierliche Signal eines Öldrucksensors, wie er in Figur 3 beispielhaft dargestellt ist. In diesem Zusammenhang ist "kontinuierlich" so zu verstehen, daß es sich nicht um ein zweiwertiges Signal handelt, wie dies bei einem Druckschalter der Fall wäre, sondern um ein Signal, mit dem der aktuelle Druckwert feiner aufgelöst übertragen werden kann, wobei aufgrund der zur Verarbeitung des Signals erforderlichen Analog-Digitalwandlung eine Diskretisierung des Signals mit einer bestimmten Auflösung stets erforderlich ist. Der Drucksensor weist eine Sensorfläche 50 auf, gegen die Drucköl anliegt. Der Sensor ist mittels eines Einschraubgewindes 52 und eines Außensechskants 54 an einer geeigneten Stelle des Druckölkreislaufs - in der Regel in Strömungsrichtung hinter einem Ölfilter - angeordnet. Über einen integrierten Meßwertaufnehmer liefert der Sensor über einen Anschluß 58 ein Drucksignal an die Motorsteuerung.

Dieses Signal wird in dem beispielhaft dargestellten Algorithmus gemäß Figur 1 verarbeitet. Die Schritte in Figur 1 sind jedoch lediglich exemplarisch zu verstehen und in ihrer Reihenfolge - soweit sinnvoll - austauschbar. Der in Figur 1 dargestellte Algorithmus wird periodisch von der Motorsteuerung während des Motorbetriebs aufgerufen. Nach dem Start 10 werden in Schritt 12 zunächst die für den weiteren Algorithmus benötigten Motorbetriebsparameter abgefragt, nämlich das Signal des Öldrucksensors sowie die Öltemperatur und die Motordrehzahl. Dabei kann die Öltemperatur, da es sich um einen relativ langsam veränderlichen Wert handelt, aus der Kühlwassertemperatur (ECT) geschlossen werden. Die Meßwerte werden zunächst einer Plausibilitätsprüfung 14 unterzogen, um z. B. einen Kabelbruch oder einen Kurzschluß des Drucksensors zu erkennen und ggf. eine Fehleranzeige 16 auszugeben. Die weitere Auswertung teilt sich in zwei Äste, die parallel oder hintereinander ausgeführt werden können, nämlich eine statische Auswertung 20 und eine dynamische Auswertung 18. Bei der statischen Auswertung erfolgt in Schritt 26 zunächst eine Filterung bzw. Mittelung des Signals, beispielsweise durch eine rollende Mittelwertbildung, bei der die jeweils vorherigen Meßwerte mit vorgegebenen Gewichtungsfaktoren in den gemittelten Meßwert eingehen. Dadurch werden hochfrequente Anteile im Meßsignal unterdrückt. Sofern die statische Auswertung freigegeben ist (Schritt 48, zur näheren Erläuterung siehe unten), wird in Schritt 32 aus der aktuellen Motordrehzahl und der aktuellen Motoröltemperatur ein Mindestöldruck aus einem Tabellenspeicher entnommen oder anhand gespeicherter Funktionen berechnet.

Wie in Figur 2 anhand verschiedener beispielhafter Kurven dargestellt, variiert der notwendige Mindestöldruck mit der Drehzahl und der Öltemperatur. Wie ersichtlich, ist insbesondere im niedrigen Drehzahlbereich die Abhängigkeit von der Motoröltemperatur erheblich. Der zulässige Mindestöldruckwert hängt von dem Ort der Messung ab. Erfolgt die Messung hinter einem Ölfilter, so muß der maximale über den Filter auftretende Druckverlust in den zulässigen Mindestöldruck einbezogen werden. Bekannte Ölfilter weisen in der Regel ein Bypaßventil auf, so daß der maximale Druckverlust über den Filter dann auftritt, wenn das Bypaßventil öffnet.

Der so ermittelte Mindestöldruckwert wird bei Schritt 40 (vgl. Figur 1) mit dem gemittelten Öldruckmeßwert verglichen. Bei Unterschreiten des Mindestöldrucks wird bei 44 eine Ölstandswarnung ausgelöst. Wird der Mindestöldruckwert dagegen überschritten, wird eine evtl. ausgelöste Ölstandswarnung zurückgesetzt. Um eine sprunghafte Änderung der Warnanzeige zu vermeiden, kann bei dem Vergleich eine Hysterese einbezogen werden (nicht dargestellt) und/oder die Ölstandswarnung erst dann aktiviert werden, wenn der Mindestöldruck für eine vorgegebene Zeitdauer unterschritten wurde.

Bei dem dynamischen Zweig 18 wird das Signal des Öldrucksensors einer Frequenzanalyse (z.B. mittels einer diskreten Fourier-Transformation) unterzogen. Das erhaltene Spektrum wird dann bezüglich der Lage und/oder Amplitude der einzelnen Frequenzpeaks analysiert und aus dem Ergebnis der Analyse ermittelt, ob ein vorgegebener Aerations-Grad überschritten ist. In einer einfachen Implementierung dieser Analyse kann beispielsweise ein vorgegebener Aerations-Grad als überschritten gelten, wenn das Spektrum in einem vorgegebenen Frequenzbereich einen Peak enthält, der eine vorgegebene Maximalamplitude überschreitet. Das Spektrum kann vor der Auswertung normiert werden. Weiterhin kann in die Analyse die aktuelle Motordrehzahl einbezogen werden, da die Frequenz periodischer Öldruckschwankungen häufig von der Motordrehzahl abhängig ist. Wenn in Schritt 28 die Überschreitung eines vorgegebenen Aerations-Grades angezeigt wird, so wird in Schritt 34 die statische Auswertung des Signals gesperrt, so daß diese beim nächsten Durchlauf bei Erreichen von Schritt 48 abgebrochen wird (Rücksprung in Schritt 46). Da ein hoher Aerations-Grad jedoch auch fahrdynamisch bedingt sein kann, erfolgt eine Ölmangelwarnung 42 aufgrund zu hoher Verschäumung erst, nachdem der hohe Aerations-Grad eine Zeitdauer tmax angedauert hat, wobei diese Zeitdauer über einen Timer gemessen wird. Wird der Aerations-Grad gemäß der Feststellung in Schritt 28 unterschritten, so wird die statische Auswertung in Schritt 30 wieder freigeben und der Timer wieder auf null zurückgesetzt. Außerdem wird eine evtl. schon ausgegebene Ölmangelwarnung zurückgesetzt.

In Figur 4 ist zur näheren Erläuterung der dynamischen Auswertung ein beispielhaftes Zeit/Öldruckdiagramm mit zwei Öldruckkurven dargestellt. An einer kettengetriebenen Gerotorpumpe mit fünf Kammern wurden auf einem Ölpumpenprüfstand Versuche bei 3000 Umdrehungen pro Minute und 90° C Öltemperatur durchgeführt. Die obere Kurve 60 stellt den Betrieb im Normalzustand mit einem Aerationsgrad von weniger als 3% dar. Die Einhüllende der Kurve ergibt sich durch die Grundfrequenz der gezeigten Pumpe bzw. deren fünf Kammern. Die höherfrequenten Schwingungen stellen die Harmonischen dar und kommen durch die einzelnen Zähne der Ölpumpe zustande.

Die untere Kurve 62 zeigt eine Motorölkurve bei derselben Prüfstandeinstellung (Drehzahl, Öltemperatur, Drosselung des Motorölkreislaufs durch eine Blende), wobei der Ölstand in der Ölwanne jedoch so niedrig gewählt ist, daß der nicht mehr vollständig eingetauchte Ansaugschnorchel ein Luft/Ölgemisch ansaugt. Dadurch ergibt sich ein Aerationsgrad von mehr als 10%. Dabei entspricht die Einhüllende wie bei der oberen Kurve ebenfalls der Grundfrequenz der Ölpumpe. Dagegen sind die Harmonischen bei weitem nicht so stark ausgeprägt. Dies ist dadurch bedingt, daß durch den höheren Aerationsgrad aus dem inkompressiblen Motoröl ein kompressibles Medium wird, welches die Druckpulsationen dämpft. Somit können die Kriterien
- niedrigeres Druckniveau und
- niedrigere Pulsationen
als deutliches Zeichen für einen gefährlich niedrigen Ölstand herangezogen werden. In diesem Falle ist der Betreiber des Fahrzeuges - nach einer gewissen Wartezeit, um fahrdynamikbedingte Aeration auszuschließen - durch Aktivieren der Öldruckkontrollleuchte zu einer Kontrolle aufzufordern. Die Amplitude der Pulsationen kann bestimmt werden, indem das Motoröldrucksignal einer diskreten Fouriertransformation unterzogen wird und die Amplitude des transformierten Signals bei der - von der aktuellen Motordrehzahl abhängigen - zu erwartenden Pulsationsfrequenz untersucht wird.

Zusätzlich können im Rahmen der dynamischen Auswertung auch noch Signale fahrdynamischer Sensoren ausgewertet werden, wie durch den Block 24 angedeutet. Beispielsweise kann, wenn das Signal eines Beschleunigungssensors einen bestimmten Maximalwert (Beschleunigung oder Verzögerung) überschreitet, die Anzeige eines Ölmangelzustandes in beiden Zweigen für eine vorbestimmte Zeitdauer gesperrt werden. Im Rahmen der Erfindung ist es jedoch auch denkbar, auf die dynamische Auswertung 18 zu verzichten und die statische Auswertung aufgrund der Signale der fahrdynamischen Sensoren zu sperren, um eine Fehlwarnung zu verhindern.

Die eigentliche Ölmangelwarnung erfolgt durch eine optische und/oder akustische Anzeige in der Instrumentengruppe. Je nach Ausmaß der Abweichung vom Sol l-wert kann die Meldung mit verschiedener Intensität erfolgen, so beispielsweise mit einer Aufforderung, bei der nächsten Wartung Motoröl nachzufüllen oder mit einer Aufforderung, sofort den Motor abzustellen.

## Patentansprüche

1. Verfahren zur Feststellung eines Ölmangelzustandes in einem Verbrennungsmotor eines Kraftfahrzeuges, das einen ein kontinuierliches Signal liefernden Öldrucksensor im Ölkreislauf aufweist,
**gekennzeichnet durch**
den Schritt (22) der Durchführung einer Frequenzanalyse des Signals des Öldrucksensors zur Bestimmung, ob die **durch** Lufteinschlüsse bedingte Kompressibilität des Motoröls eine vorgegebene Grenze überschreitet und Feststellung (42) eines Ölmangelzustandes unter Berücksichtigung des Ergebnisses dieser Bestimmung.

2. Verfahren nach Anspruch 1,
**dadurch gekennzeichnet, daß**
das Frequenzspektrum des Öldrucksensorsignals zur Bestimmung der Kompressibilität mit einem gespeicherten Referenzspektrum verglichen wird.

3. Verfahren nach Anspruch 1 oder 2,
**dadurch gekennzeichnet, daß**
ein Ölmangelzustand angezeigt wird, falls die Kompressibilitätsgrenze für eine vorgegebene Zeitdauer (tmax) überschritten wird.

4. Verfahren nach einem der Ansprüche 1 bis 3,
**dadurch gekennzeichnet,daß**
es ferner die Schritte aufweist:
a) Bestimmung (12) eines Öldruckwertes aus dem Signal des Öldrucksensors sowie Bestimmung eines für die Motoröltemperatur sowie für die Drehzahl des Verbrennungsmotors charakteristischen Wertes;
b) Bestimmung (32) eines bei den aktuellen Motorbetriebsbedingungen vorgegebenen Mindestöldruckwertes wenigstens in Abhängigkeit von dem Drehzahl- und dem Motoröltemperaturwert; und
c) Anzeige (44) eines Ölmangelzustandes, wenn der gemessene Öldruckwert den Mindestöldruckwert unterschreitet.

5. Verfahren nach Anspruch 4,
**dadurch gekennzeichnet, daß**
der Mindestöldruckwert in einem Tabellenspeicher gespeichert ist oder anhand eines funktionalen Zusammenhanges bestimmt wird.

6. Verfahren nach Anspruch 4, oder 5,
**dadurch gekennzeichnet, daß**
daß der gemessene Öldruckwert einem zeitlichen Mittelungsvorgang (26) unterzogen wird, bevor dieser in Schritt c) mit dem Mindestöldruckwert verglichen wird.

7. Verfahren einem der Ansprüche 4 bis 6,
**dadurch gekennzeichnet, daß**
die Anzeige eines Ölmangelzustandes aufgrund Unterschreitens des Mindestöldruckwerts (44) verhindert wird, solange die Kompressibilitätsgrenze überschritten wird.

8. Verfahren nach einem der Ansprüche 4 bis 7,
**dadurch gekennzeichnet, daß**
zusätzlich das Signal eines Beschleunigungssensors und/oder eines Lenkwinkelsensors und/oder eines Erschütterungssensors ausgewertet wird, um einen fahrdynamischen Zustand mit potentiell hoher Ölverschäumung zu erkennen, und daß bei Erkennung eines derartigen Zustandes die Anzeige eines Ölmangelzustandes aufgrund eines Unterschreitens des Mindestöldruckwerts verhindert wird.

9. Anordnung zur Bestimmung eines Ölmangelzustandes in einem Fahrzeug mit einer elektronischen Motorsteuerung sowie einem Motoröldrucksensor, der ein kontinuierliches Signal an die Motorsteuerung liefert,
**dadurch gekennzeichnet, daß**
die Motorsteuerung dahingehend ausgebildet ist, ein Verfahren nach mindestens einem der Ansprüche 1 bis 8 auszuführen.

10. Anordnung nach Anspruch 9,
**dadurch gekennzeichnet, daß**
der Motoröldrucksensor derart hochauflösend und schnell ansprechend ausgebildet ist, daß eine Frequenzanalyse des Öldrucksensorsignals zur Bestimmung der Kompressibilität des Motoröls nach wenigstens einem der Ansprüche 1 bis 7 ermöglicht wird.

## Claims

1. Method of determining a state of a lack of oil in an internal combustion engine of a motor vehicle which has an oil pressure sensor, which supplies a continuous signal, in the oil circuit, **characterized by** the step (22) of carrying out a frequency analysis of the signal of the oil pressure sensor for determining whether the compressibility of the engine oil which is caused by air inclusions exceeds a predefined limit, and determining (42) a state of a lack of oil taking into account the result of this determination.

2. Method according to Claim 1, **characterized in that** the frequency spectrum of the oil pressure sensor signal for determining compressibility is compared with a stored reference spectrum.

3. Method according to Claim 1 or 2, **characterized in that** a state of a lack of oil is indicated if the compressibility limit is exceeded for a predefined time period (tmax).

4. Method according to one of Claims 1 to 3, **characterized in that** it also has the steps:
a) determination (12) of an oil pressure value from the signal of the oil pressure sensor and determination of a value which is characteristic of the engine oil temperature and of the rotational speed of the internal combustion engine;
b) determination (32) of a minimum oil pressure value which is predefined under the current engine operating conditions, at least as a function of the rotational speed value and the engine oil temperature value; and
c) display (44) of a state of a lack of oil if the measured oil pressure value drops below the minimum oil pressure value.

5. Method according to Claim 4, **characterized in that** the minimum oil pressure value is stored in a table memory or is determined by reference to a functional relationship.

6. Method according to Claim 4 or 5, **characterized in that** the measured oil pressure value is subjected to an averaging process (26) over time before said value is compared with the minimum oil pressure value in step C).

7. Method according to one of Claims 4 to 6, **characterized in that** the display of a state of a lack of oil owing to the minimum oil pressure value (44) being undershot is prevented as long as the compressibility limit is exceeded.

8. Method according to one of Claims 4 to 7, **characterized in that** in addition the signal of an acceleration sensor and/or of a steering angle sensor and/or of a vibration sensor is evaluated in order to detect a vehicle movement dynamic state with potentially high foaming of oil, and **in that** when such a state is detected the displaying of a state of a lack of oil owing to the minimum oil pressure value being undershot is prevented.

9. Arrangement for determining a state of a lack of oil in a vehicle having an electronic engine controller and an engine oil pressure sensor which supplies a continuous signal to the engine controller, **characterized in that** the engine controller is designed to carry out a method according to at least one of Claims 1 to 8.

10. Arrangement according to Claim 9, **characterized in that** engine oil pressure sensor is of a high-resolution and fast-response design such that a frequency analysis of the oil pressure sensor signal for determining the compressibility of the engine oil is made possible according to at least one of Claims 1 to 7.

## Revendications

1. Procédé pour déterminer une situation de manque d'huile dans un moteur à combustion d'un véhicule automobile, lequel présente un capteur de pression d'huile dans le circuit d'huile délivrant un signal continu, **caractérisé par** l'étape (22) d'exécution d'une analyse de la fréquence du signal du capteur de pression d'huile en vue de déterminer si la compressibilité de l'huile moteur liée aux inclusions d'air dépasse une limite prédéfinie et de constatation (42) d'une situation de manque d'huile en tenant compte du résultat de cette détermination.

2. Procédé selon la revendication 1, **caractérisé en ce que** le spectre de fréquences du signal du capteur de pression d'huile est comparé avec un spectre de référence enregistré afin de déterminer la compressibilité.

3. Procédé selon la revendication 1 ou 2, **caractérisé en ce qu'**une situation de manque d'huile est signalée lorsque la limite de compressibilité est dépassée pendant une durée prédéfinie (tmax).

4. Procédé selon l'une des revendications 1 à 3, **caractérisé en ce qu'**il présente en plus les étapes suivantes :
a) Détermination (12) d'une valeur de la pression d'huile à partir du signal du capteur de pression d'huile et détermination d'une valeur caractéristique pour la température de l'huile moteur et pour la vitesse de rotation du moteur à combustion ;
b) Détermination (32) d'une valeur minimale de la pression d'huile prédéfinie pour les conditions de fonctionnement actuelles du moteur au moins en fonction de la valeur de la vitesse de rotation et de la température de l'huile moteur ; et
c) Signalisation (44) d'une situation de manque d'huile lorsque la valeur mesurée de la pression d'huile est inférieure à la valeur minimale de la pression d'huile.

5. Procédé selon la revendication 4, **caractérisé en ce que** la valeur minimale de la pression d'huile est enregistrée dans une mémoire en tableau ou déterminée au moyen d'une relation fonctionnelle.

6. Procédé selon la revendication 4 ou 5, **caractérisé en ce que** la valeur mesurée de la pression d'huile est soumise à une opération de calcul de la moyenne dans le temps (26) avant que celle-ci ne soit comparée avec la valeur minimale de la pression d'huile à l'étape c).

7. Procédé selon l'une des revendications 4 à 6, **caractérisé en ce que** la signalisation de la situation de manque d'huile en raison d'une valeur inférieure à la valeur minimale de la pression d'huile (44) est empêchée tant que la limite de compressibilité est dépassée.

8. Procédé selon l'une des revendications 4 à 7, **caractérisé en ce que** le signal d'un capteur d'accélération et/ou d'un capteur d'angle de direction et/ou d'un capteur de secousses est en plus interprété afin de détecter une situation de dynamique de conduite avec un moussage potentiel accru de l'huile et qu'en cas de détection d'une telle situation, la signalisation d'une situation de manque d'huile en raison d'une valeur inférieure à la valeur minimale de la pression d'huile est empêchée.

9. Arrangement pour déterminer une situation de manque d'huile dans un véhicule équipé d'une commande électronique de moteur et d'un capteur de pression d'huile moteur qui délivre un signal continu à la commande de moteur, **caractérisé en ce que** la commande de moteur est configurée de manière à mettre en oeuvre un procédé selon au moins l'une des revendications 1 à 8.

10. Arrangement selon la revendication 9, **caractérisé en ce que** le capteur de pression d'huile moteur est configuré à haute résolution et à réaction rapide de telle sorte qu'il soit possible de réaliser une analyse en fréquence du signal de capteur de pression d'huile en vue de déterminer la compressibilité de l'huile moteur selon au moins l'une des revendications 1 à 7.
